# EUROPÄISCHE PATENTSCHRIFT

(11) **EP 3 248 782 B1**
(45) Veröffentlichungstag und Bekanntmachung des Hinweises auf die Patenterteilung: **09.01.2019**
(21) Anmeldenummer: 17169174.4
(22) Anmeldetag: 03.05.2017
(51) Int. Cl.: B41F 33/00, B41F 33/10

(54) **VERFAHREN ZUM MITTELS EINES DRUCKPROZESSES HERSTELLEN EINES DRUCKPRODUKTS**
METHOD FOR PRODUCING A PRINTED PRODUCT BY MEANS OF A PRINTING PROCESS
PROCÉDÉ AU MOYEN D'UN PROCESSUS DE PRESSION DE FABRICATION D'UN PRODUIT IMPRIMÉ

(30) Priorität: 23.05.2016 DE 102016109392
(43) Veröffentlichungstag der Anmeldung: 29.11.2017
(73) Patentinhaber: manroland Goss web systems GmbH, 86153 Augsburg (DE)
(72) Erfinder: Fejfar, Florian, 81476 München (DE)

(56) Entgegenhaltungen:
- DE-A1- 19 533 811
- DE-A1-102008 057 951

## Beschreibung

Die Erfindung betrifft ein Verfahren zum mittels eines Druckprozesses Herstellen eines Druckprodukts, wobei auf einen bahn- oder bogenförmigen Bedruckstoff eine Druckbildanordnung, die mindestens ein Druckprodukt repräsentiert, und ein Druckkontrollstreifen gedruckt werden, der Informationen zum Regeln von Prozessparametern für das mit der Druckbildanordnung Bedrucken des Bedruckstoffs enthält.

Ein wie eingangsgenanntes Verfahren ist z.B. aus DE 10 2013 010 970 A1 bekannt. Bei diesem Verfahren wird inline, d.h. bei laufender Druckproduktion an einem Ausgang eines Druckwerks, eine Erfassung von Messfeldern des Druckkontrollstreifens durchgeführt, um auf Basis der aus den Messfeldern erlangten Informationen Prozessparameter für das mit der Druckbildanordnung Bedrucken des Bedruckstoffs, insbesondere Farbparameter, zu regeln.

Allerdings besteht in der Druckproduktion derzeit ein Trend dahin, dass Kunden für die erzeugten Druckprodukte zu gewährleistende Werte für eine Mehrzahl von Druckqualitätsmerkmalen vorschreiben bzw. definieren. Dies geschieht in der Regel durch das Vorschreiben verbindlicher Messelemente, die nach erfolgtem Druck üblicherweise durch manuelle Messung ausgewertet werden müssen und somit einen erhöhten Herstellungsaufwand für die Druckprodukte bewirken.

Als ein Beispiel dafür ist ein im Einzelhandel genutztes Qualitätskontrollsystem bekannt, welches unter Verwendung einer Software iQIP® eine Druckqualitätsüberwachung realisiert. Dabei wird an einer bestimmten Position ein vorgeschriebener Kontrollkeil in ein Druckbild integriert, werden nach einer bestimmten Anzahl von hergestellten Druckprodukten Exemplare dieser entnommen und werden diese Exemplare manuell spektral vermessen. Die Messergebnisse werden als Spektraldaten an eine iQIP®-Plattform übertragen und dort qualitativ bewertet und eingestuft.

DE 195 33 811 A1 offenbart das Bedrucken eines Bedruckstoffs mit einer Druckbildanordnung aus mehreren Druckprodukten. Druckkontrollstreifen sind jeweils außerhalb der Druckprodukte auf den Bedruckstoff gedruckt.

DE 10 2008 057 951 A1 offenbart weiteren Stand der Technik.

Der Erfindung liegt die Aufgabe zugrunde, ein wie eingangsgenanntes Verfahren zum mittels eines Druckprozesses Herstellen eines Druckprodukts zu schaffen, mit dem der Herstellungsaufwand reduziert werden kann.

Dies wird mit einem Verfahren gemäß Anspruch 1 erreicht. Weiterbildungen der Erfindung sind in den abhängigen Ansprüchen definiert.

Gemäß der Erfindung weist ein Verfahren (im Folgenden Herstellungsverfahren genannt) zum mittels eines Druckprozesses, insbesondere mittels eines Rotationsdruckprozesses, Herstellen eines Druckprodukts, für das zu gewährleistende Werte für eine Mehrzahl von Druckqualitätsmerkmalen definiert sind, zumindest die folgenden Verfahrensschritte auf: Bereitstellen eines bahn- oder bogenförmigen Bedruckstoffs, Bedrucken des Bedruckstoffs mit einer vorbestimmten Druckbildanordnung (Sujet), die mindestens ein Druckprodukt repräsentiert, Bedrucken des Bedruckstoffs mit einem Primär-Druckkontrollstreifen, der Informationen zum Regeln von Prozessparametern für das mit der Druckbildanordnung Bedrucken des Bedruckstoffs enthält, und Bedrucken des Bedruckstoffs mit mindestens einem Sekundär-Druckkontrollstreifen, der separat von dem Primär-Druckkontrollstreifen ist und der Informationen bezüglich tatsächlicher Werte der Druckqualitätsmerkmale in der Druckbildanordnung auf dem Bedruckstoff enthält. Bevorzugt wird die Druckbildanordnung (bzw. das Sujet) so ausgebildet, dass sie eine Mehrzahl gleichartiger Druckprodukte repräsentiert.

Dadurch, dass nach dem erfindungsgemäßen Herstellungsverfahren mindestens ein Sekundär-Druckkontrollstreifen, der separat von dem Primär-Druckkontrollstreifen ist und der Informationen bezüglich tatsächlicher Werte der Druckqualitätsmerkmale in der Druckbildanordnung auf dem Bedruckstoff enthält, auf den Bedruckstoff aufgedruckt wird, kann eine Erfassung und Auswertung der Informationen bezüglich der tatsächlichen Werte der Druckqualitätsmerkmale inline, d.h. bei, laufender Druckproduktion innerhalb einer Druckmaschine, erfolgen.

Aus dem Sekundär-Druckkontrollstreifen können insbesondere kunden- bzw. auftragsspezifische Informationen bezüglich der tatsächlichen Werte der Druckqualitätsmerkmale in der Druckbildanordnung auf dem Bedruckstoff gewonnen werden, wobei diese Informationen für die Prozessregelung wenig relevant, aber für die Qualitätsauswertung wesentlich sind. Im Ergebnis kann der Messaufwand und somit der Herstellungsaufwand für das Druckprodukt reduziert werden.

Bei dem Herstellungsverfahren erfolgt das Bedrucken des Bedruckstoffs mit einem Primär-Druckkontrollstreifen zwischen benachbarten Druckprodukten der Druckbildanordnung, wobei der mindestens eine Sekundär-Druckkontrollstreifen so auf den Bedruckstoff gedruckt wird, dass sich der Sekundär-Druckkontrollstreifen längs parallel zu dem Primär-Druckkontrollstreifen und/oder längs senkrecht zu dem Primär-Druckkontrollstreifen erstreckt und in dem fertigen Druckprodukt, d.h. im Nettoformat des Druckprodukts, teilweise oder vollständig enthalten ist. Insbesondere können die Kontrollfelder des Sekundär-Druckkontrollstreifens so platziert werden, dass sie sich nahe bei für einen Kunden wesentlichen Druckinhalten befinden. Damit lässt sich die Überwachung der Druckqualitätsmerkmale besonders wirksam durchführen. Ferner lässt sich der Sekundär-Druckkontrollstreifen flexibel an die zu überwachenden Druckqualitätsmerkmale und für den Kunden wesentlichen Druckinhalte anpassen.

Bei dem Herstellungsverfahren werden das Bereitstellen des Bedruckstoffs und das Bedrucken des Bedruckstoffs mit der Druckbildanordnung (Sujet), dem Primär-Druckkontrollstreifen und dem mindestens einen Sekundär-Druckkontrollstreifen zur Herstellung einer vorbestimmten Auflagenanzahl für das Druckprodukt insbesondere kontinuierlich wiederholt, wobei das Erfassen und Auslesen des mindestens einen Sekundär-Druckkontrollstreifens mit einer geringeren Frequenz bzw. Häufigkeit durchgeführt wird als das Erfassen und Auslesen des Primär-Druckkontrollstreifens. Damit kann der Messaufwand und somit der Herstellungsaufwand für jedes Druckprodukt gering gehalten werden.

Gemäß einer Ausführungsform der Erfindung werden bei dem Herstellungsverfahren der Primär-Druckkontrollstreifen und der mindestens eine Sekundär-Druckkontrollstreifen jeweils mit einer Mehrzahl von Kontrollfeldern auf den Bedruckstoff gedruckt, so dass der Sekundär-Druckkontrollstreifen eine geringere Anzahl von Kontrollfeldern als der Primär-Druckkontrollstreifen aufweist. Somit benötigt jeder Sekundär-Druckkontrollstreifen nur geringe Fläche auf dem Bedruckstoff und lässt sich somit mit gutem Freiheitsgrad und ohne zusätzlichen Bedruckstoffverbrauch darauf anordnen. Außerdem kann jeder Sekundär-Druckkontrollstreifen durch die geringere Anzahl von Kontrollfeldern gut von dem Primär-Druckkontrollstreifen unterschieden werden.

Gemäß einer weiteren Ausführungsform der Erfindung werden bei dem Herstellungsverfahren der Primär-Druckkontrollstreifen und der mindestens eine Sekundär-Druckkontrollstreifen quer zur Streifenlängsrichtung jeweils mit einer vorbestimmten Breite auf den Bedruckstoff gedruckt, so dass der Sekundär- Druckkontrollstreifen eine geringere Breite als der Primär-Druckkontrollstreifen aufweist. Dies begünstigt beim Sekundär-Druckkontrollstreifen den geringen Flächenverbrauch und somit den Freiheitsgrad bezüglich der Anordnung auf dem Bedruckstoff sowie die Vermeidung von höherem Bedruckstoffverbrauch.

Insbesondere werden die Kontrollfelder des Primär-Druckkontrollstreifens und des mindestens einen Sekundär-Druckkontrollstreifens in Streifenlängsrichtung jeweils mit einer vorbestimmten Feldbreite und quer zur Streifenlängsrichtung mit einer vorbestimmten Feldhöhe gedruckt, so dass die Kontrollfelder des Sekundär-Druckkontrollstreifens eine andere Feldbreite und/oder eine andere Feldhöhe als die Kontrollfelder des Primär-Druckkontrollstreifens aufweisen.

Gemäß noch einer Ausführungsform der Erfindung wird bei dem Herstellungsverfahren der mindestens eine Sekundär-Druckkontrollstreifen hinsichtlich eines auf den Rotationsdruck bezogenen Umfangs (z.B. eines Übertragungszylinders im Offsetdruck) versetzt gegenüber dem Primär-Druckkontrollstreifen auf den Bedruckstoff gedruckt. Dies begünstigt die Unterscheidung und separate Erfassung des Sekundär-Druckkontrollstreifens in Bezug auf den Primär-Druckkontrollstreifen.

Gemäß noch einer weiteren Ausführungsform der Erfindung wird bei dem Herstellungsverfahren der Primär-Druckkontrollstreifen in etwa mittig der Druckbildanordnung zwischen benachbarte Druckprodukte der Druckbildanordnung auf den Bedruckstoff gedruckt. Insbesondere kann der Primär-Druckkontrollstreifen so auf den Bedruckstoff gedruckt werden, dass sich der Primär-Druckkontrollstreifen über eine gesamte Breite der Druckbildanordnung oder über eine gesamte Breite des Bedruckstoffs erstreckt. Damit unterliegt der Primär-Druckkontrollstreifen geringeren Beeinflussungen durch z.B. Bedruckstoffverzug.

Gemäß einer weiteren Ausführungsform der Erfindung werden bei dem Herstellungsverfahren der Primär-Druckkontrollstreifen und der mindestens eine Sekundär-Druckkontrollstreifen während des Druckprozesses auf dem Bedruckstoff erfasst und werden deren Informationen ausgelesen, wobei die Informationen des Primär-Druckkontrollstreifens zum Regeln der Prozessparameter für das mit der Druckbildanordnung Bedrucken des Bedruckstoffs verwendet werden und die Informationen des Sekundär-Druckkontrollstreifens zur Kontrolle und Dokumentation der tatsächlichen Werte der Druckqualitätsmerkmale verwendet werden. Bevorzugt werden der Primär-Druckkontrollstreifen und der mindestens eine Sekundär-Druckkontrollstreifen mittels gleicher Sensortechnik erfasst. Durch die Verwendung der gleichen Sensortechnik kann der Investitionsaufwand und damit der Herstellungsaufwand für jedes Druckprodukt gering gehalten werden.

Gemäß noch einer Ausführungsform der Erfindung werden bei dem Herstellungsverfahren die Informationen des Sekundär-Druckkontrollstreifens über eine Datenschnittstelle an ein externes Druckqualitätsüberwachungssystem übermittelt. Bevorzugt enthalten die Informationen des Sekundär-Druckkontrollstreifens dabei Spektralwerte und sind somit vorteilhaft mit herkömmlichen Messergebnissen vergleichbar.

Gemäß einer Ausführungsform der Erfindung enthalten nach dem Herstellungsverfahren die Informationen des Sekundär-Druckkontrollstreifens Meta-Informationen wie einen Zeitstempel bezüglich eines Druckzeitpunkts und/oder einen Zählerstand bezüglich gedruckter Druckprodukte. Dies bietet zusätzliche Informationen hinsichtlich der Überwachungsdokumentation und kann z.B. bei einer Fehlernachverfolgung nützlich sein.

Gemäß einer Ausführungsform der Erfindung wird bei dem Herstellungsverfahren das Bedrucken des Bedruckstoffs mit der Druckbildanordnung (Sujet), dem Primär-Druckkontrollstreifen und dem mindestens einen Sekundär-Druckkontrollstreifen so durchgeführt, dass der Sekundär-Druckkontrollstreifen einen vor- und nachlaufenden Weißraum aufweist. Damit lässt sich der Sekundär-Druckkontrollstreifen von der Sensortechnik zuverlässiger erfassen.

Die Erfindung erstreckt sich ausdrücklich auch auf solche Ausführungsformen, welche nicht durch Merkmalskombinationen aus expliziten Rückbezügen der Ansprüche gegeben sind, womit die offenbarten Merkmale der Erfindung - soweit dies technisch sinnvoll ist - beliebig miteinander kombiniert sein können.

Im Folgenden wird die Erfindung anhand bevorzugter Ausführungsformen unter Bezugnahme auf die beigefügte Figur beschrieben.
- Fig.1: zeigt eine Ansicht eines bogenförmigen Bedruckstoffs, der nach dem erfindungsgemäßen Herstellungsverfahren mit einer mehrere Druckprodukte repräsentierenden Druckbildanordnung bedruckt wurde.

Im Folgenden werden unter Bezugnahme auf Fig. 1 bevorzugte Ausführungsformen eines erfindungsgemäßen Herstellungsverfahrens zum mittels eines Druckprozesses Herstellen eines oder mehrerer Druckprodukte beschrieben. Das Herstellungsverfahren wird mittels einer entsprechend eingerichteten Druckmaschine (nicht dargestellt) ausgeführt, welche mindestens ein Druckwerk aufweist. Die Druckmaschine ist bevorzugt eine Rotationsdruckmaschine, insbesondere eine Offsetdruckmaschine. Demgemäß ist der Druckprozess bevorzugt ein Rotationsdruckprozess, insbesondere ein Rotations-Offsetdruckprozess.

Nach dem erfindungsgemäßen Herstellungsverfahren wird ein bahn- oder bogenförmiger Bedruckstoff B (im vorliegenden Beispiel ein bogenförmiger Bedruckstoff) bereitgestellt und in der Druckmaschine mit einer vorbestimmten Druckbildanordnung (Sujet) 10, die mindestens ein Druckprodukt 11 repräsentiert, bedruckt. Im vorliegenden Beispiel ist die Druckbildanordnung 10 so ausgebildet, dass sie eine Mehrzahl gleichartiger Druckprodukte 11 repräsentiert. Für das oder die Druckprodukt(e) 11 sind z.B. von einem Kunden im Voraus zu gewährleistende Werte für eine Mehrzahl von Druckqualitätsmerkmalen definiert bzw. vorgegeben worden.

Solche zu gewährleistenden Werte für eine Mehrzahl von Druckqualitätsmerkmalen können z.B. Werte hinsichtlich der Farbzusammensetzung (z.B. Volltonfarbe oder Prozessfarbe mit prozentualer Zusammensetzung aus den Farben Cyan, Magenta, Yellow und Schwarz), des Kontrastes und der Reflexion sein, wie sie beispielsweise von großen Einzelhandelsgesellschaften z.B. für den Aufdruck von Strichcodes auf Verpackungen vorgegeben werden.

Nach dem erfindungsgemäßen Herstellungsverfahren wird der Bedruckstoff B in der Druckmaschine gleichzeitig mit der Druckbildanordnung 10 mit einem Primär-Druckkontrollstreifen 20 bedruckt, der Informationen zum Regeln von Prozessparametern für das mit der Druckbildanordnung 10 Bedrucken des Bedruckstoffs 10 enthält.

Nach dem erfindungsgemäßen Herstellungsverfahren wird der Bedruckstoff B in der Druckmaschine gleichzeitig mit der Druckbildanordnung 10 und dem Primär-Druckkontrollstreifen 20 mit mindestens einem Sekundär-Druckkontrollstreifen 30, 40, d.h. mit genau einem Druckkontrollstreifen 30 oder 40 oder mit mehreren Druckkontrollstreifen 30 oder 40, bedruckt. Der mindestens eine Sekundär-Druckkontrollstreifen 30, 40 enthält Informationen bezüglich tatsächlicher Werte der Druckqualitätsmerkmale in der Druckbildanordnung 10 auf dem Bedruckstoff B und wird so auf den Bedruckstoff B gedruckt, dass der Sekundär-Druckkontrollstreifen 30, 40 separat von dem Primär-Druckkontrollstreifen 20 ist.

Nach dem erfindungsgemäßen Herstellungsverfahren werden der Primär-Druckkontrollstreifen 20 und der mindestens eine Sekundär-Druckkontrollstreifen 30,40 während des Druckprozesses auf dem Bedruckstoff B mittels in der Druckmaschine installierter Sensortechnik (nicht dargestellt) inline erfasst und werden deren Informationen von einer Rechnereinheit einer Steuervorrichtung (nicht dargestellt) der Druckmaschine ausgelesen und gespeichert. Der Primär-Druckkontrollstreifen 20 und der mindestens eine Sekundär-Druckkontrollstreifen 30, 40 wird entweder mittels der gleichen im Sinne von der bau- und/oder funktionsgleichen Sensortechnik erfasst, so dass die Vielfalt bzw. Varianz von in der Druckmaschine verbauten Sensortechnik auf ein Minimum begrenzt werden kann, oder besonders vorteilhafterweise werden der Primär-Druckkontrollstreifen 20 und der mindestens eine Sekundär-Druckkontrollstreifen 30, 40 mit derselben, identischen Sensortechnik erfasst, so dass dadurch die Anzahl der in der Druckmaschine verbauten Sensortechnik reduziert werden kann.

Um eine vorbestimmte Auflagenanzahl für das Druckprodukt 11 herzustellen, können nach dem erfindungsgemäßen Herstellungsverfahren das Bereitstellen des hier z.B. bogenförmigen Bedruckstoffs B und das Bedrucken des Bedruckstoffs B mit der Druckbildanordnung (Sujet) 10, dem Primär-Druckkontrollstreifen 20 und dem mindestens einen Sekundär-Druckkontrollstreifen 30, 40 insbesondere kontinuierlich wiederholt werden. Dabei wird bevorzugt das Erfassen und Auslesen des mindestens einen Sekundär-Druckkontrollstreifens 30, 40 mit einer geringeren Frequenz bzw. Häufigkeit durchgeführt als das Erfassen und Auslesen des Primär-Druckkontrollstreifens 20.

Die Informationen des Primär-Druckkontrollstreifens 20 werden von der Steuervorrichtung der Druckmaschine zum Regeln der Prozessparameter für das mit der Druckbildanordnung 10 Bedrucken des Bedruckstoffs B verwendet. Beispielhaft können die Prozessparameter für eine wie in OE 10 2013 010 970 A1 beschriebene Farbregelung beim Drucken der Druckbildanordnung 10 verwendet werden.

Die Informationen des mindestens einen Sekundär-Druckkontrollstreifens 30, 40 werden zur Kontrolle und Dokumentation der tatsächlichen Werte der Druckqualitätsmerkmale für den Kunden verwendet. Bevorzugt werden die Informationen des mindestens einen Sekundär-Druckkontrollstreifens 30, 40, insbesondere in Form von Spektralwerten, über eine Datenschnittstelle (nicht dargestellt) der Steuervorrichtung der Druckmaschine an ein externes Druckqualitätsüberwachungssystem (nicht dargestellt) des Kunden übermittelt. Zusätzlich können die Informationen des mindestens einen Sekundär-Druckkontrollstreifens 30,40 Meta-Informationen wie einen Zeitstempel bezüglich eines Druckzeitpunkts und/oder einen Zählerstand bezüglich gedruckter Druckprodukte 11 enthalten.

Wie aus Fig. 1 ersichtlich, wird nach dem erfindungsgemäßen Herstellungsverfahren der Primär-Druckkontrollstreifen 20 bevorzugt in etwa mittig der Druckbildanordnung 10 zwischen benachbarte Druckprodukte 11 der Druckbildanordnung 10 auf den Bedruckstoff B gedruckt. Insbesondere kann der Primär-Druckkontrollstreifen 20 so auf den Bedruckstoff B gedruckt werden, dass sich der Primär-Druckkontrollstreifen 20 längs über eine gesamte Breite der Druckbildanordnung 10, insbesondere über eine gesamte Breite des Bedruckstoffs B, erstreckt, wie in Fig. 1 gezeigt. Im vorliegenden Beispiel von Fig. 1 erstreckt sich der Primär-Druckkontrollstreifen 20 längs horizontal auf dem Bedruckstoff B.

Wie aus Fig. 1 außerdem ersichtlich, kann nach dem erfindungsgemäßen Herstellungsverfahren ein erfindungsgemäßer Sekundär-Druckkontrollstreifen 30 so auf den Bedruckstoff B gedruckt werden, dass sich der Sekundär-Druckkontrollstreifen 30 längs senkrecht zu dem Primär-Druckkontrollstreifen 20, d.h. im Beispiel von Fig. 1 längs vertikal innerhalb des Druckprodukts 11, erstreckt. Zusätzlich oder alternativ kann nach dem erfindungsgemäßen Herstellungsverfahren ein erfindungsgemäßer Sekundär-Druckkontrollstreifen 40 so auf den Bedruckstoff B gedruckt werden, dass sich der Sekundär-Druckkontrollstreifen 40 längs parallel zu dem Primär-Druckkontrollstreifen 20, d.h. im Beispiel von Fig. 1 längs horizontal innerhalb des Druckprodukts 11, erstreckt.

Wie ferner aus Fig. 1 ersichtlich, kann nach dem erfindungsgemäßen Herstellungsverfahren der mindestens eine Sekundär-Druckkontrollstreifen 30, 40 hinsichtlich eines auf den Rotationsdruck bezogenen Umfangs (z.B. eines Übertragungszylinders der hier insbesondere im Bogenoffsetdruck arbeitenden Rotationsdruckmaschine) versetzt gegenüber dem Primär-Druckkontrollstreifen 20 auf den Bedruckstoff B gedruckt. Die Umfangsrichtung entspricht im Beispiel von Fig. 1 der Vertikalrichtung.

Dabei wird der mindestens eine Sekundär-Druckkontrollstreifen 30, 40 bevorzugt so auf den Bedruckstoff B gedruckt, dass der Sekundär-Druckkontrollstreifen 30, 40 in dem fertigen Druckprodukt 11, d.h. im Nettoformat des fertig beschnittenen Druckprodukts 11, teilweise oder, wie im Beispiel gezeigt, vollständig enthalten ist.

Nach dem erfindungsgemäßen Herstellungsverfahren werden der Primär-Druckkontrollstreifen 20 und der mindestens eine Sekundär-Druckkontrollstreifen 30,40 jeweils mit einer Mehrzahl von Kontrollfeldern (nicht separat bezeichnet, siehe hierzu rein beispielhaft OE 10 2013 010 970 A1) auf den Bedruckstoff B gedruckt, so dass der Sekundär-Druckkontrollstreifen 30, 40 eine geringere Anzahl von Kontrollfeldern als der Primär-Druckkontrollstreifen 20 aufweist.

Außerdem werden nach dem erfindungsgemäßen Herstellungsverfahren bevorzugt der Primär-Druckkontrollstreifen 20 und der mindestens eine Sekundär-Druckkontrollstreifen 30, 40 quer zu ihrer jeweiligen Streifenlängsrichtung jeweils mit einer vorbestimmten Breite auf den Bedruckstoff B gedruckt, so dass der Sekundär-Druckkontrollstreifen 30, 40 eine geringere Breite als der Primär-Druckkontrollstreifen 20 aufweist. Insbesondere werden die Kontrollfelder des Primär-Druckkontrollstreifens 20 und des mindestens einen Sekundär-Druckkontrollstreifens 30,40 in Streifenlängsrichtung jeweils mit einer vorbestimmten Feldbreite und quer zur Streifenlängsrichtung mit einer vorbestimmten Feldhöhe gedruckt, so dass die Kontrollfelder des Sekundär-Druckkontrollstreifens 30, 40 eine andere Feldbreite und/oder eine andere Feldhöhe als die Kontrollfelder des Primär-Druckkontrollstreifens 20 aufweisen. Nach dem erfindungsgemäßen Herstellungsverfahren können die Kontrollfelder des mindestens einen Sekundär-Druckkontrollstreifens 30, 40 auch so platziert werden, dass sie sich nahe bei für den Kunden wesentlichen Druckinhalten befinden.

Abschließend bleibt noch zu erwähnen, dass das Bedrucken des Bedruckstoffs B mit der Druckbildanordnung 10, dem Primär-Druckkontrollstreifen 20 und dem mindestens einen Sekundär-Druckkontrollstreifen 30, 40 so durchgeführt werden kann, dass der Sekundär-Druckkontrollstreifen 30, 40 einen vor- und nachlaufenden Weißraum aufweist.

### Bezugszeichenliste

- 10: Druckbildanordnung
- 11: Druckprodukt
- 20: Primär-Druckkontrollstreifen
- 30: Sekundär-Druckkontrollstreifen
- 40: Sekundär-Druckkontrollstreifen
- B: Bedruckstoff

## Patentansprüche

1. Verfahren zum mittels eines Druckprozesses Herstellen eines Druckprodukts (11), für das zu gewährleistende Werte für eine Mehrzahl von Druckqualitätsmerkmalen definiert sind, aufweisend:
Bereitstellen eines bahn- oder bogenförmigen Bedruckstoffs (B),
Bedrucken des Bedruckstoffs (B) mit einer vorbestimmten Druckbildanordnung (10), die mindestens ein Druckprodukt (11) repräsentiert,
Bedrucken des Bedruckstoffs (B) mit einem Primär-Druckkontrollstreifen (20) zwischen benachbarten Druckprodukten (11) der Druckbildanordnung (10), wobei der Primär-Druckkontrollstreifen (20) Informationen zum Regeln von Prozessparametern für das mit der Druckbildanordnung (10) Bedrucken des Bedruckstoffs (B) enthält, und
Bedrucken des Bedruckstoffs (B) mit mindestens einem Sekundär-Druckkontrollstreifen (30, 40) längs senkrecht und/oder längs parallel zum Primär-Druckkontrollstreifen (20), wobei der mindestens eine Sekundär-Druckkontrollstreifen (30, 40) so auf den Bedruckstoff (B) gedruckt wird, dass der Sekundär-Druckkontrollstreifen (30, 40) in dem fertigen Druckprodukt (11) teilweise oder vollständig enthalten ist, und wobei der jeweilige Sekundär-Druckkontrollstreifen (30, 40) separat von dem Primär-Druckkontrollstreifen (20) ist und Informationen bezüglich tatsächlicher Werte der Druckqualitätsmerkmale in der Druckbildanordnung (10) auf dem Bedruckstoff (B) enthält.

2. Verfahren gemäß Anspruch 1, wobei der Primär-Druckkontrollstreifen (20) und der mindestens eine Sekundär-Druckkontrollstreifen (30, 40) jeweils mit einer Mehrzahl von Kontrollfeldern auf den Bedruckstoff (B) gedruckt werden, so dass der Sekundär-Druckkontrollstreifen (30, 40) eine geringere Anzahl von Kontrollfeldern als der Primär-Druckkontrollstreifen (20) aufweist.

3. Verfahren gemäß Anspruch 2, wobei die Kontrollfelder des Primär-Druckkontrollstreifens (20) und des mindestens einen Sekundär-Druckkontrollstreifens (30, 40) in Streifenlängsrichtung jeweils mit einer vorbestimmten Feldbreite und quer zur Streifenlängsrichtung mit einer vorbestimmten Feldhöhe gedruckt werden, so dass die Kontrollfelder des Sekundär-Druckkontrollstreifens (30, 40) eine andere Feldbreite und/oder eine andere Feldhöhe als die Kontrollfelder des Primär-Druckkontrollstreifens (20) aufweisen.

4. Verfahren gemäß einem der Ansprüche 1 bis 3, wobei der Primär-Druckkontrollstreifen (20) und der mindestens eine Sekundär-Druckkontrollstreifen (30,40) quer zur Streifenlängsrichtung jeweils mit einer vorbestimmten Breite auf den Bedruckstoff (B) gedruckt werden, so dass der Sekundär-Druckkontrollstreifen (30,40) eine geringere Breite als der Primär-Druckkontrollstreifen (20) aufweist.

5. Verfahren gemäß einem der Ansprüche 1 bis 4, wobei der mindestens eine Sekundär-Druckkontrollstreifen (30, 40) hinsichtlich eines auf Rotationsdruck bezogenen Umfangs versetzt gegenüber dem Primär-Druckkontrollstreifen (20) auf den Bedruckstoff (B) gedruckt wird.

6. Verfahren gemäß einem der Ansprüche 1 bis 5, wobei der Primär-Druckkontrollstreifen (20) und der mindestens eine Sekundär-Druckkontrollstreifen (30,40) während des Druckprozesses auf dem Bedruckstoff (B) erfasst und deren Informationen ausgelesen werden, wobei die Informationen des Primär-Druckkontrollstreifens (20) zum Regeln der Prozessparameter für das mit der Druckbildanordnung (10) Bedrucken des Bedruckstoffs (B) verwendet werden und die Informationen des Sekundär-Druckkontrollstreifens (30,40) zur Kontrolle und Dokumentation der tatsächlichen Werte der Druckqualitätsmerkmale verwendet werden.

7. Verfahren gemäß Anspruch 6, wobei der Primär-Druckkontrollstreifen (20) und der mindestens eine Sekundär-Druckkontrollstreifen (30, 40) entweder von der bau- und/oder funktionsgleichen Sensortechnik oder von derselben, identischen Sensortechnik erfasst wird.

8. Verfahren gemäß Anspruch 6 oder 7, wobei die Informationen des Sekundär-Druckkontrollstreifens (30, 40) über eine Datenschnittstelle an ein externes Druckqualitätsüberwachungssystem übermittelt werden.

9. Verfahren gemäß einem der Ansprüche 1 bis 8, wobei das Bereitstellen des Bedruckstoffs (B) und das Bedrucken des Bedruckstoffs (B) mit der Druckbildanordnung (10), dem Primär-Druckkontrollstreifen (20) und dem mindestens einen Sekundär-Druckkontrollstreifen (30, 40) zur Herstellung einer vorbestimmten Auflagenanzahl für das Druckprodukt (11) wiederholt werden, wobei das Erfassen und Auslesen des mindestens einen Sekundär-Druckkontrollstreifens (30, 40) mit einer geringeren Frequenz durchgeführt wird als das Erfassen und Auslesen des Primär-Druckkontrollstreifens (20).

## Claims

1. A method for producing a printed product (11) by means of a printing process, for which values to be ensured for a plurality of print quality features are defined, having:
providing a web- or sheet-shaped printing material (B),
printing the printing material (B) with a predetermined print image arrangement (10), which represents at least one printed product (11),
printing the printing material (B) with a primary print control strip (20) between adjacent printed products (11) of the print image arrangement (10), wherein the primary print control strip (20) includes information for regulating process parameters for the printing of the printing material (B) with the print image arrangement (10), and
printing the printing material (B) with at least one secondary print control strip (30, 40) perpendicular and/or parallel to the primary print control strip (20), wherein the at least one secondary print control strip (30, 40) is printed onto the printing material (B) in such a way that the secondary print control strip (30, 40) is partially or completely contained in the finished printed product (11), and wherein the respective secondary print control strip (30, 40) is separate from the primary print control strip (20) and contains information with regard to actual values of the print quality features in the print image arrangement (10) on the printing material (B).

2. The method according to claim 1, wherein the primary print control strip (20) and the at least one secondary print control strip (30, 40) are each printed onto the printing material (B) with a plurality of control fields, so that the secondary print control strip (30, 40) has a smaller number of control fields than the primary print control strip (20).

3. The method according to claim 2, wherein the control fields of the primary print control strip (20) and of the at least one secondary print control strip (30, 40) in the longitudinal strip direction are printed with a predetermined field width each and with a predetermined field height at right angles to the longitudinal strip direction, so that the control fields of the secondary print control strip (30, 40) have a different field width and/or a different field height than the control fields of the primary print control strip (20).

4. The method according to one of claims 1 to 3, wherein the primary print control strip (20) and the at least one secondary print control strip (30, 40) are printed onto the printing material (B) at right angles to the longitudinal strip direction with a predetermined width each, so that the secondary print control strip (30, 40) has a smaller width than the primary print control strip (20).

5. The method according to one of claims 1 to 4, wherein the at least one secondary print control strip (30, 40) is printed onto the printing material (B) offset with respect to the primary print control strip (20) with regard to a circumference based on the rotary printing.

6. The method according to one of claims 1 to 5, wherein the primary print control strip (20) and the at least one secondary print control strip (30, 40) are detected on the printing material (B) during the printing process and the information thereof is read out, wherein the information of the primary print control strip (20) is used to regulate the process parameters for the printing of the printing material (B) with the print image arrangement (10), and the information of the secondary print control strip (30, 40) is used to control and document the actual values of the print quality features.

7. The method according to claim 6, wherein the primary print control strip (20) and the at least one secondary print control strip (30, 40) is either detected by means of the structurally and/or functionally identical sensor technology, or by the same, identical sensor technology.

8. The method according to claim 6 or 7, wherein the information of the secondary print control strip (30, 40) is transmitted via a data interface to an external print quality monitoring system.

9. The method according to one of claims 1 to 8, wherein the provision of the printing material (B) and the printing of the printing material (B) with the print image arrangement (10), the primary print control strip (20) and the at least one secondary print control strip (30, 40) for producing a predetermined circulation number for the printed product (11) are repeated, wherein the detection and read-out of the at least one secondary print control strip (30, 40) is carried out at a lower frequency than the detection and read-out of the primary print control strip (20).

## Revendications

1. Procédé de fabrication au moyen d'un processus d'impression d'un produit imprimé (11), pour lequel des valeurs à garantir sont définies pour une pluralité de caractéristiques de qualité d'impression, comportant :
la mise à disposition d'un support d'impression sous forme de bande ou de feuilles (B),
impression du support d'impression (B) avec un agencement prédéfini d'images imprimées (10), qui représente au moins un produit imprimé (11),
l'impression du support d'impression (B) avec une bande de contrôle d'impression primaire (20) entre des produits imprimés voisins (11) de l'agencement d'images imprimées (10), la bande de contrôle d'impression primaire (20) contenant des informations sur le réglage de paramètres de traitement pour l'impression avec l'agencement d'images imprimées (10) du support d'impression (B), et
l'impression du support d'impression (B) avec au moins une bande de contrôle d'impression secondaire (30, 40) longitudinalement à la perpendiculaire et/ou longitudinalement à la parallèle de la bande de contrôle d'impression primaire (20), l'au moins une bande de contrôle d'impression secondaire (30, 40) étant imprimée sur le support d'impression (B) de manière à ce que la bande de contrôle d'impression secondaire (30, 40) soit contenue partiellement ou entièrement dans le produit imprimé fini (11), et la bande de contrôle d'impression secondaire respective (30, 40) étant séparée de la bande de contrôle d'impression primaire (20) et contenant des informations relatives aux valeurs réelles des caractéristiques de qualité d'impression dans l'agencement d'images imprimées (10) sur le support d'impression (B).

2. Procédé selon la revendication 1, dans lequel la bande de contrôle d'impression primaire (20) et l'au moins une bande de contrôle d'impression secondaire (30, 40) sont imprimées respectivement avec une pluralité de champs de contrôle sur le support d'impression (B), de sorte que la bande de contrôle d'impression secondaire (30, 40) présente un nombre plus réduit de champs de contrôle que la bande de contrôle d'impression primaire (20).

3. Procédé selon la revendication 2, dans lequel les champs de contrôle de la bande de contrôle d'impression primaire (20) et de l'au moins une bande de contrôle d'impression secondaire (30, 40) sont imprimés dans le sens longitudinal de la bande respectivement avec une largeur de champ prédéfinie et transversalement au sens longitudinal de la bande avec une hauteur de champs prédéfinie, de sorte que les champs de contrôle de la bande de contrôle d'impression secondaire (30, 40) présentent une largeur de champ différente et/ou une autre hauteur de champ différente de celles des champs de contrôle de la bande de contrôle d'impression primaire (20).

4. Procédé selon une des revendications 1 à 3, dans lequel la bande de contrôle d'impression primaire (20) et l'au moins une bande de contrôle d'impression secondaire (30, 40) sont imprimées transversalement au sens longitudinal de la bande respectivement avec une largeur de champ prédéfinie sur le support d'impression (B), de sorte que la bande de contrôle d'impression secondaire (30, 40) présente une largeur de champ plus réduite que celle de la bande de contrôle d'impression primaire (20).

5. Procédé selon une des revendications 1 à 4, dans lequel l'au moins une bande de contrôle d'impression secondaire (30, 40), en vue d'une circonférence adaptée à une impression rotative, est imprimée en la décalant par rapport à la bande de contrôle d'impression primaire (20) sur le support d'impression (B).

6. Procédé selon une des revendications 1 à 5, dans lequel la bande de contrôle d'impression primaire (20) et l'au moins une bande de contrôle d'impression secondaire (30, 40) sont détectées pendant le processus d'impression sur le support d'impression (B) et leurs informations sont lues, les informations de la bande de contrôle d'impression primaire (20) étant utilisées pour régler les paramètres de traitement pour l'impression avec l'agencement d'images imprimées (10) du support d'impression (B) et les informations de la bande de contrôle d'impression secondaire (30, 40) sont utilisées pour le contrôle et la documentation des valeurs réelles des caractéristiques de qualité d'impression.

7. Procédé selon la revendication 6, dans lequel la bande de contrôle d'impression primaire (20) et l'au moins une bande de contrôle d'impression secondaire (30, 40) sont détectées soit par des technologies de détection de même structure et/ou fonction ou par la même technologie de détection identique.

8. Procédé selon la revendication 6 ou 7, dans lequel les informations de la bande de contrôle d'impression secondaire (30, 40) sont transmises par une interface de données à un système externe de surveillance de qualité d'impression.

9. Procédé selon une des revendications 1 à 8, dans lequel la mise à disposition du support d'impression (B) et l'impression du support d'impression (B) avec l'agencement d'images imprimées (10), la bande de contrôle d'impression primaire (20) et l'au moins une bande de contrôle d'impression secondaire (30, 40) sont répétée étant s pour la fabrication d'un nombre prédéfini de tirage pour le produit imprimé (11), la détection et la lecture de l'au moins une bande de contrôle d'impression secondaire (30, 40) étant réalisée à une plus faible fréquence que la détection et la lecture de la bande de contrôle d'impression primaire (20).
